# EUROPÄISCHE PATENTSCHRIFT

(11) **EP 0 275 896 B1**
(45) Veröffentlichungstag und Bekanntmachung des Hinweises auf die Patenterteilung: **09.01.1991**
(21) Anmeldenummer: 88100293.5
(22) Anmeldetag: 12.01.1988
(51) Int. Cl.: F04D 29/50

(54) **Lüftungsvorrichtung**
Ventilation apparatus
Dispositif de ventilation

(30) Priorität: 21.01.1987 DE 8700956 U
(43) Veröffentlichungstag der Anmeldung: 27.07.1988
(73) Patentinhaber: Gretsch Unitas GmbH Baubeschläge, D-71254 Ditzingen (DE)
(72) Erfinder: Renz, Walter, Ing.grad, D-7257 Ditzingen (DE); Pöhler, Manfred, D-7000 Stuttgart 60 (DE); Engler, Hans, D-7015 Korntal-Münchingen 2 (DE)
(74) Vertreter: Schmid, Berthold, Dipl.-Ing.

(56) Entgegenhaltungen:
- FR-A- 1 069 415
- FR-A- 2 406 107
- FR-A- 2 458 696
- GB-A- 1 486 461
- US-A- 2 363 191
- US-A- 3 174 682

## Beschreibung

Die Erfindung bezieht sich auf eine Lüftungsvorrichtung mit einem Radialgebläse, dessen antreibbares Lüftrad in einem Gebläsegehäuse mit wenigstens je einer radial durchströmbaren Einlaßöffnung und Auslaßöffnung drehbar ist, wobei die Einlaß- und die Auslaßöffnung in Achsrichtung des Lüfters gegeneinander versetzt sind und ein erster sowie ein zweiter Strömungskanal am Gebläsegehäuse enden und jede der Gehäuseöffnungen des drehbar oder umsetzbar gehaltenen Gebläsegehäuses wahlweise mit dem ersten oder zweiten Strömungskanal verbindbar ist, wobei außerdem das Gebläsegehäuse einen kreiszylindrischen Außenmantel aufweist, an welchem sich, insbesondere gegenüberliegend, die Einlaß- und die Auslaßöffnung befinden und hierzu exzentrisch ein kreisbogenförmiger Innenmantel des Gebläsegehäuses angeordnet ist. Eine derartige Lüftungsvorrichtung ist durch die US-A-2 363 191 bekannt geworden. Das Umschalten von Zuluft auf Abluft erfolgt durch Drehen des Gebläsegehäuses im Vorrichtungsgehäuse. Innerhalb des letzteren erfolgt die Abtrennung der jeweiligen Zuluft gegenüber der Abluft durch zwei schrägstehende Gehäuse-Trennwände. Deren innere Kanten weisen gegen das drehbare Gebläsegehäuse. Letzteres ist in der Vorder- und der Rückwand des Vorrichtungsgehäuses gelagert.

Aufgrund des linienförmigen Spalts zwischen den Trennwänden und dem Rotorgehäuse kann die Luft leicht vom Zuluft- in den Abluftraum des Vorrichtungsgehäuses bzw. umgekehrt überströmen. Es kann deshalb bei stillstehendem Lüfter durchaus zu Zugerscheinungen und damit letztlich auch zur Abkühlung eines Innenraums in der kalten Jahreszeit kommen.

Diese Zugerscheinungen lassen sich in keiner Stellung des Lüftergehäuses verhindern. Andererseits erwartet man aber von modernen Lüftungsvorrichtungen, daß sie nicht nur von Zuluft auf Abluft umschaltbar, sondern auch vollkommen zu schließen sind, wenn man keine Be- oder Entlüftung des damit ausgestatteten Raums wünscht.

Die Aufgabe der Erfindung besteht infolgedessen darin, eine Lüftungsvorrichtung der eingangs erläuterten Art so weiterzubilden, daß zumindest unerwünschte Zugerscheinungen durch Übertritt der Luft vom Zuluft- in den Abluftraum des Vorrichtungsgehäuses bzw. umgekehrt vermieden werden.

Zur Lösung dieser Aufgabe wird erfindungsgemäß vorgeschlagen, daß die Lüftungsvorrichtung gemäß dem Oberbegriff des Anspruchs 1 entsprechend dem kennzeichnenden Teil dieses Anspruchs ausgebildet ist. Aufgrund der besonderen Dimensionierung, Formgestaltung und Wahl des Spiels zwischen dem Gebläsegehäuse und dem Vorrichtungsgehäuse erreicht man, insbesondere auch aufgrund des im Anspruch 1 erwähnten 9ü^{o-}Winkels, erfindungsgemäß eine strikte Trennung von Zuluft und Abluft, so daß Zugerscheinungen entfallen. Außerdem läßt sich diese Lüftungsvorrichtung über eine 90°-Drehung des Gebläsegehäuses vollständig schließen, so daß bei stillstehendem Gebläse jeglicher Luftdurchtritt durch die Luftungsvorrichtung aufgrund eines Luftdruckunterschieds zwischen dem Ein-und dem Auslaß sicher unterbunden wird.

Dieses Gebläse läßt sich in bekannter Weise über eine Drehung des Gebläsegehäuses von Zuluft auf Abluft umschalten. Dies geschieht mittels einer 180°-Drehung. Aus jeder dieser Stellungen erreicht man mittels einer 90°-Drehung die Sperrung der Lüftungsvorrichtung. Der kreiszylindrische Außenmantel ermöglicht eine einfache Gestaltung des Inneren der Lüftungsvorrichtung mit den beiden Lüftungskanälen.

Das Spiel zwischen dem Gebläsegehäuse und den Innenflächen des Vorrichtungsgehäuses muß so dimensioniert werden, daß das Gebläsegehäuse ohne Kraftaufwand gedreht werden kann, andererseits aber Schleichwege für die Luft unterbleiben oderzumindest minimiertwerden. Die 90°-Winkel für die beiden Öffnungen reichen für eine hohe Lüftungsleistung gut aus.

In den 90°-Zwischenstellungen werden die Einlaß- und die Auslaßöffnung mit Hilfe der erwähnten kreiszylinderschalenförmigen Innenflächen des Lüftungsvorrichtungsgehäuses verschlossen.

Das Gebläsegehäuse ist gemäß einer bevorzugten Variante der Erfindung lediglich drehbar an einer Vorderwand der Vorrichtung oder einem Deckel dieser Vorderwand gelagert, wobei das freie Ende des im wesentlichen rohr- oder topfartigen Gebläsegehäuses an der Innenfläche der Vorrichtungs-Rückwand anliegt. Unter "freiem Ende" wird hier das von der Vorderwand entfernte Ende des Gebläsegehäuses verstanden. Wenn man den Deckel schließt oder bei abnehmbarem Deckel aufsetzt, so liegt dieses freie Ende in der Schließ-Endlage des Deckels bzw. der Vorderwand mit seiner stirnseitigen Endkante luftdichtan der in Gegenrichtung weisenden Innenfläche der Rückwand an. Wie das Ausführungsbeispiel zeigt, muß diese Endkante nicht notwendigerweise ein geschlossener Ring sein. Ob das Gebläsegehäuse eine Rohrform oder Topfform aufweist, hängt von der Konstruktion des Deckels bzw. der Vorderwand in diesem Bereich ab. Im Falle einer Topfform kann der Topfboden mit einem Durchbruch versehen sein, der in geeigneter Weise verschlossen wird und beispielsweise die Montage vereinfacht.

In sehr vorteilhafter weise ist das Gebläsegehäuse mit einem Drehglied an der Außenseite der Vorrichtungs-Vorderwand oder deren Deckel drehfest verbunden, wobei das Drehglied oder das Gebläsegehäuse in einer Bohrung der Vorrichtungs-Vorderwand oder deren Deckel gelagert ist. Insofern braucht man also beim Montieren des Deckels bzw. der Vorderwand das Gebläsegehäuse gegenüberden beiden Kanälen nicht besonders auszurichten, vielmehr kann man es bei geschlossenem Deckel in die jeweils gewünschte Drehlage bringen, so daß die Vorrichtung von innen nach außen oder von außen nach innen durchströmt wird.

Letzteres ist dann in besonders einfacher Weise möglich, wenn gemäß einer anderen Ausführungsform der Erfindung das Drehglied ein Drehstellung-Anzeigeglied, insbesondere einen zeigerartigen Drehknebel, aufweist, der mit einer Anzeigeskala od. dgl. an der Außenseite der Vorrichtungs-Vorderwand zusammen eine Anzeigevorrichtung bildet. Anstelle einer Anzeigeskata könnte auch eine Beschriftung vorgesehen werden, beispielsweise gemäß dem Ausführungsbeispiel die Beschriftung mit den Worten "Zuluft", "Abluft" oder "Zu".

Eine weitere bevorzugte Ausführungsform der Erfindung kennzeichnet sich dadurch, daß der erste und der zweite Strömungskanal in Verlängerung voneinander verlaufen, wobei das äußere Ende des ersten Kanals mit dem Vorrichtungsboden und das äußere Ende des zweiten Kanals der Vorrichtungsrückwand zugeordnet ist. Dadurch eignet sich diese Lüftungsvorrichtung zur Anbringung an einer Außenwand mit einem entsprechenden Wanddurchbruch, der sich an den zweiten Strömungskanal anschließt. Wenn der erste Kanal am Vorrichtungsboden beginnt, so hat dies den Vorzug, daß eine Luftumlenkung entfällt, die bei einer seitlichen Kanalöffnung erforderlich wäre, jedoch muß die Lüftungsvorrichtung vom Boden einen ausreichend großen Abstand haben, der bei seitlichem oder vorderem Kanalende entfallen kann.

Der erste und der zweite Strömungskanal sind in Weiterbildung der Erfindung durch Dämmaterial gebildet und außerdem ist das Gebläsegehäuse aus Kunststoff, insbesondere mit schalldämmenden Eigenschaften, gefertigt. Das Dämmaterial kann bis an das Gehäuse der Lüftungsvorrichtung heranreichen oder aber aus einer Dämmauflage eines aus anderem Material gebildeten Strömungskanals bestehen. Beim Dämmaterial handelt es sich in erster Linie um Material zur Schalldämmung, durch welches Lüftergeräusche und Außengeräusche zurückgehalten werden. Die Kanaloberfläche kann im Bereich des Dämmstoffs verhautet sein.

Im übringen trägt es zur Geräuschminderung sehr wesentlich bei, wenn man auch das Lüftergehäuse aus Kunststoff, insbesondere mit schalldämmenden Eigenschaften fertigt.

Die Erfindung wird nachstehend anhand der Zeichnung näher erläutert. Die Zeichnung zeigt ein Ausführungsbeispiel der Erfindung. Hierbei stellen dar:
Fig. 1 Die Lüftungsvorrichtung perspektivisch mit Blick auf die Unterseite,
Fig. 2 in explosionsartiger Darstellung die Lüftungsvorrichtung in der Stellung "Abluft" geöffnet,
Fign. 3 und 4 Darstellungen gemäß Fign. 1 und 2, jedoch in der Stellung "Zuluft".

Die Lüftungsvorrichtung besitzt ein quaderförmiges Gehäuse 1, welches an seiner Vorderseite offen und mittels einer im Querschnitt insbesondere U-förmigen Vorderwand 2 verschließbar ist. Das in der Zeichnung untere Ende des Gehäuses ist als abnehmbares Lüftungsgitter 3 ausgebildet. Es kann von einem Rahmen 4 umgeben und nicht näher gezeigten Weise öffnenbar sein. Es besteht zweckmäßigerweise aus schwenkbaren Lamellen.

Das Gehäuse 1 hat einen U-förmigen Außenmantel 5 aus Metall oder stabilem Kunststoff sowie eine aus Schalldämmaterial bestehende, zweckmäßigerweise ebenfalls U-förmige Auskleidung 6, wobei die Schenkel der letzteren nach unten weisen, während diejenigen des Außenmantels nach vorne gerrichtet sind. Die Auskleidung 6 kann einstückig mit einer rückwärtigen Dämmplatte 7 gefertigt sein oder daran luftdicht anliegen. Außerdem sind an den beiden Schenkeln der Auskleidung 6 Auskehlungen angebracht, die einander gegenüberliegen und kreiszylinderschalenförmige Innenflächen 8 und 9 bilden. An ihnen liegt bei aufgesetzter Vorderwand 2 das damit im Sinne des Doppelpfeils 10 drehbar verbundene Gebläsegehäuse 11 spielfrei oder mit minimalen Spiel an. Letzteres besteht zweckmäßigerweise auch aus schalldämmendem Material und es besitzt, abgesehen von seinen radialen Druchbrüchen einen kreiszylindrischen Außenmantel 33. Exzentrisch dazu ist ein kreiszylinderförmiger Innenmantel 12 vorgesehen, so daß sich die Wandstärke in Umfangsrichtung über 180° von einem maximalen Wert bis zu einem minimalen Wert stetig verändert und dadurch eine zumindest angenäherte Spiralform des Gebläsegehäuses vorliegt, wie man sie bei Radialgebläsen benötigt.

Bei eingesetztem Gebläsegehäuse 11 entsteht unterhalb des letzteren ein ersten Kanal 13 und oberhalb ein zweiter Kanal 14. Bei der in den Fign. 1 und 2 vorgesehenen Drehlage des Gebläsegehäuses 11 ist der erste Strömungskanal 13 der Zuströmkanal und der zweite Strömungskanal 14 der Abströmkanal der Lüftungsvorrichtung. Beim Ausführungsbeispiel haben diese beiden Kanäle einen rechteckigen Querschnitt, wobei der erste Strömungskanal 13 gegen das Lüftungsgitter 3 hin etwas aufgeweitet sein kann. Im übrigen kann die Ebene des Lüftungsgitters abweichend von der Zeichnung auch geneigt zur Horizontalebene verlaufen, bei entsprechender Anpassung von Strömungskanal und Lüftungsgitter. Der Strömungsverlauf ist in Fig. 1 durch den Pfeil 15 symbolisiert. Der Raum wird in dieser Einstellung des Gebläsegehäuses 11 entlüftet. Die Raumluft tritt im Sinne des Pfeils 16 über das Lüftungsgitter 3 in den ersten Kanal ein, durchläuft das Gebläse in axialer Richtung und tritt dann radial in den zweiten Strömungskanal 14 ein. In diesem wird der Luftstrom rechtwinklig umgelenkt, um dann über den Durchbruch 17 der Gehäuserückwand in die Atmosphäre abzuströmen, wobei sich an den Durchbruch 17 ein nicht gezeigter Mauerdurchbruch oder ein weiterführender Luftstutzen unmittelbar anschließen kann. Im übrigen befindet sich an der Oberseite des Gehäuses ein Deckelaufsatz 19 mit einem Hauptschalter 20 zum Einschalten des Lüftermotors 21 und einem weiteren Betätigungsorgan 22, zur insbesondere stufenweisen Änderung der Motordrehzahl. Der Lüftermotor 21 treibt in bekannter Weise das Gebläserad 23 an.

Wie man insbesondere auch aus den Fign. 2 und 4 deutlich sieht, ist der Mantel des topfförmigen Gebläsegehäuses 11 mit zwei einander gegenüberliegenden Durchbrüchen versehen. Der in Fig. 2 obere Durchbruch reicht bis zur freien Stirnkante 24 und er erstreckt sich in axialer Richtung über etwa 2/3 bis 3/4 der Gehäusehöhe 25. In Umfangsrichtung erstreckt sich sowohl diese randoffene Auslaßöffnung 26 als auch die ihr in radialer Richtung gegenüberliegende Einla- ßöffnung 27 über etwa 90° oder einen etwas kleineren Winkel.

Die Einlaßöffnung 27 ist dem vorzugsweise als Zwischenboden ausgebildeten Boden 28 zugeordnet und sie erstreckt sich von diesem aus in axialer Richtung über etwa 1/4 oder 1/3 der Gehäusehöhe 25.

In Fig. 4 ist das Gebläsegehäuse 11 gegenüber der Stellung nach Fig. 2 um 180° gedreht. Infolgedessen kehrt sich die Strömungsrichtung in der Lüftungsvorichtung um, was durch den Pfeil 29 (Fig. 3) symbolisiert wird. Die Außenluft strömt im Sinne des Pfeils 30 in den zweiten Strömungskanal 14 ein und strömt über die nunmehr unten liegende Auslaßöffnung 26 des Radialgebläses 32 in den ersten Strömungskanal 13. Diesen verläßt sie über das Lüftungsgitter 3 und gelangt schließlich im Sinne des Pfeils 31 in den mit dieser Lüftungsvorrichtung ausgestatteten Raum.

Weil in den beiden, in den Fign. 1 und 3 dargestellten Drehstellungen des Gebläsegehäuses 11 die zwischen der Einlaßöffnung 27 und der Auslaßöffnung 26 gelegenen Wandungsteile des Gebläsegehäuses 11 an den ihnen zugeordneten kreiszylinderschalenförmigen Innenflächen 8 bzw. 9 des Vorrichtungsgehäuses 1 anliegen -wobei allenfalls ein das Drehen ermöglichendes Spiel zwischen den zugeordneten Flächen vorhanden ist- und auch in axialer Richtung die Schleichwege für die Luft unterbunden sind, wird das Vorrichtungsgehäuse entweder im Sinne des Pfeils 15 oder des Pfeils 29 durchströmt, je nachdem in welcher Richtung das Gebläse fördert.

Auch bei stillstehendem Gebläse findet aufgrund des Wärme- und/oder Druckunterschieds ein Luftaustausch zwischen Einlaß und Auslaß der Lüftungsvorrichtung statt. Auf der anderen Seite kann man aber durch eine 90°-Drehung des Gebläsegehäuses 11 die Einlaßöffnung 27 und die Auslaßöffnung 26 den kreiszylinderschalenförmigen Innenflächen 8 bzw. 9 zuordnen. Weil diese Öffnungen in Umfangsrichtung über die Innenflächen 8 und 9 nicht vorstehen, wird der natürliche Luftdurchsatz durch die Lüftungsvorrichtung in dieser Drehstellung "ZU" unterbunden.

Das Gebläsgehäuse 11 ist mit einem Drehglied 34 an der Außenseite der Vorrichtungsvorderwand 2 drehfest verbunden. Dabei durchsetzt das Drehglied und/oder das Gebläsegehäuse 11 diese Vorderwand 2, wobei eines der beiden Teile unmittelbar in einer Bohrung der Vorderwand 2 drehbar gelagert ist. Des weiteren besitzt das Drehglied 34 ein Drehstellungs-Anzeigeglied 35, wobei es sich beim Ausführungsbeispiel um einen zeigerförmigen Drehknebel handelt. Er arbeitet in nicht gezeigter Weise mit einer Anzeigeskala zusammen oder aber mit entsprechenden ortsfesten Markierungen an der Außenseite der Vorderwand 2, beispielsweise mit den Worten "Abluft", "Zuluft" oder zweimal dem Wort "ZU". Aufgrund der Zeigerform und der Anordnung dieser vier Worte im Winkel von jeweils 90° zueinander kann man von außen leicht die jeweilige Stellung des Gebläsegehäuses 11 und damit auch die Strömungsrichtung 15 oder 29 rasch erkennen bzw. die richtige Einstellung leicht wählen.

## Patentansprüche

1. Lüftungsvorrichtung mit einem Radialgebläse (32), dessen antreibbares Lüfterrad (33) in einem Gebläsegehäuse (11) mit wenigstens je einer radial durchströmbaren Einlaßöffnung (27) und Auslaßöffnung (26) drehbar ist, wobei die Einlaß- und die Auslaßöffnung in Achsrichtung des Lüfters gegeneinander versetzt sind und ein erster sowie ein zweiter Strömungskanal (13 bzw. 14) am Gebläsegehäuse (11) enden und jede der Gehäuseöffnungen (26, 27) des drehbar oder umsetzbar gehaltenen Gebläsegehäuses wahlweise mit dem ersten oder zweiten Strömungskanal verbindbar ist, wobei außerdem das Gebläsegehäuse (11) einen kreiszylindrischen Außenmantel (33) aufweist, an welchem sich, insbesondere gegenüberliegend, die Einlaß- und die Auslaßöffnung befinden und hierzu exzentrisch ein kreisbogenförmiger Innenmantel (12) des Gebläsegehäuses angeordnet ist, dadurch gekennzeichnet, daß die zwischen der Einlaßöffnung (27) und der Auslaßöffnung (26) gelegenen Gehäuseteile des Gebläsegehäuses (11) an kreiszylinderschalenförmigen Innenflächen (8,9) des Vorrichtungsgehäuses (1) mit allenfalls geringem Spiel anliegen, wobei das innere Ende des ersten Strömungskanals (13) den einen und das innere Ende des zweiten Strömungskanals (14) den anderen Enden dieser Innenflächen (8, 9) zugeordnet ist, wobei sich außerdem die Einlaß- und die Auslaßöffnung des Gebläsegehäuses (11) sowie die kreiszylinderschalenförmigen Innenflächen (8, 9) des Vorrichtungsgehäuses (1) über jeweils etwa 90° erstrecken.

2. Vorrichtung nach Anspruch 1, dadurch gekennzeichnet, daß das Gebläsegehäuse (11) lediglich drehbar an einer Vorderwand (2) der Vorrichtung oder einem Deckel dieser Vorderwand gelagert ist, wobei das freie Ende (24) des im wesentlichen rohr- oder topfartigen Gebläsegehäuses (11) an der Innenfläche der Vorrichtungs-Rückwand (7) anliegt.

3. Vorrichtung nach Anspruch 1 oder 2, dadurch gekennzeichnet, daß das Gebläsegehäuse (11) mit einem Drehglied (34) an der Außenseite der Vorrichtungs-Vorderwand (2) oder deren Deckel drehfest verbunden ist, wobei das Drehglied (34) oder das Gebläsegehäuse (11) in einer Bohrung der Vorrichtungs-Vorderwand (2) oder deren Dekkel gelagert ist.

4. Vorrichtung nach Anspruch 3, dadurch gekennzeichnet, daß das Drehglied (34) ein Drehstellungs-Anzeigeglied (35), insbesondere einen zeigerartigen Drehknebel, aufweist, der mit einer Anzeigeskale od. dgl. an der Außenseite der Vorrichtungs-Vorderwand (2) zusammen eine Anzeigevorrichtung bildet.

5. Vorrichtung nach wenigstens einem der vorhergehenden Ansprüche, dadurch gekennzeichnet, daß der erste und der zweite Strömungskanal (13, 14) in Verlängerung voneinander verlaufen, wobei das äußere Ende des ersten Kanals (13) dem Vorrichtungsboden (3) und das äußere Ende des zweiten Kanals (14) der Vorrichtungs-Rückwand (7) zugeordnet ist.

6. Vorrichtung nach wenigstens einem der vorhergehenden Ansprüche, dadurch gekennzeichnet, daß der erste und der zweite Strömungskanal (13, 14) durch Dämmaterial gebildet sind und das Gebläsegehäuse (11) aus Kunststoff, insbesondere mit schalldämmenden Eigenschaften, gefertigt ist.

## Revendications

1. Dispositif de ventilation comportant une soufflante radiale (32), dont la roue de ventilateur (33) pouvant être entraînée est susceptible de tourner dans un carter de soufflante (11) comprenant au moins chaque fois une ouverture d'admission (27) traversée radialement par l'écoulement et une ouverture d'échappement (26), l'ouverture d'admission et l'ouverture d'échappement étant décalées l'une par rapport à l'autre dans la direction de l'axe du ventilateur et un premier ainsi qu'un deuxième canal d'écoulement (13), respectivement (14) s'achevant sur le carter de soufflante (11) et chacune des ouvertures de carter (26, 27) du carter de soufflante, qui est maintenu en pouvant être tourné ou inversé, étant susceptible d'être reliée à volonté au premier ou au deuxième canal d'écoulement, où en outre le carter de soufflante (11) présente une enveloppe extérieure (33) cylindrique circulaire sur laquelle se trouvent l'ouverture d'admission et l'ouverture d'échappement, disposées en particulier l'une en face de l'autre, et une enveloppe intérieure (12) en forme d'arc de cercle du carter de soufflante étant disposée à cet effet de manière excentrée, caractérisé en ce que les parties du carter de soufflante (11) placées entre l'ouverture d'admission (27) et l'ouverture d'échappement (26) appuient sur des surfaces intérieures (8, 9) en forme de coque cylindrique circulaire du carter de dispositif (1), avec en tous cas un faible jeu, l'extrémité intérieure du premier canal d'écoulement (13) étant associée à une extrémité de ces surfaces intérieures (8, 9) et l'extrémité intérieure du deuxième canal d'écoulement (14) étant associée à l'autre, où en outre l'ouverture d'admission et l'ouverture d'échappement du carter de soufflante (11) ainsi que les surfaces intérieures (8, 9) en forme de coque cylindrique circulaire du carter de dispositif (1) s'étendent chacune sur à peu près 90°.

2. Dispositif selon la revendication 1, caractérisé en ce que le carter de soufflante (11) est seulement monté à rotation sur une paroi avant (2) du dispositif ou sur un couvercle de cette paroi avant, l'extrémité libre (24) du carter de soufflante (11) qui est sensiblement en forme de tube ou de pot, appuyant sur la surface intérieure de la paroi arrière de dispositif (7).

3. Dispositif selon la revendication 1 ou 2, caractérisé en ce que le carter de soufflante (11) est relié de façon fixe en rotation à un organe de rotation (34) situé sur la face extérieure de la paroi avant de dispositif (2) ou de son couvercle, l'organe de rotation (34) ou le carter de soufflante (11) étant monté dans un alésage de la paroi avant de dispositif (2) ou de son couvercle.

4. Dispositif selon la revendication 3, caractérisé en ce que l'organe de rotation (34) présente un organe indicateur de la position de rotation (35), en particulier une manette tournante en forme d'aiguille, qui forme conjointement avec une échelle indicatrice ou analogue un dispositif indicateur, sur la face extérieure de la paroi avant de dispositif (2).

5. Dispositif selon au moins l'une des revendications précédentes, caractérisé en ce que le premier et le deuxième canal d'écoulement (13, 14) s'étendent dans le prolongement l'un de l'autre, l'extrémité extérieure du premier canal (13) étant associée au fond du dispositif (3) et l'extrémité extérieure du deuxième canal (14) étant associée à la paroi arrière de dispositif (7).

6. Dispositif selon au moins l'une des revendications précédentes, caractérisé en ce que le premier et le deuxième canal d'écoulement (13, 14) sont formés par un matériau isolant et que le carter de soufflante (11) est fabriqué en matière plastique, en particulier présentant des propriétés d'isolation du bruit.

## Claims

1. Ventilation apparatus with a radial ventilator (32) the drivable ventilator wheel (33) of which, may be rotated in a ventilator housing (11) with at least in each case an inlet opening (27) which can be flowed through in a radial manner and an outlet opening (26), the inlet and outlet openings being offset against one another in the axial direction of the ventilator and a first as well as a second flow duct (13 or 14) ending at the ventilator housing (11) and each of the housing openings (26, 27) of the ventilator housing which is mounted in a rotatable or displaceable manner being attachable optionally to the first or second flow duct, in addition the ventilator housing (11) having a circular cylindrical outer cover (33) on which, the inlet and outlet openings are disposed, in particular opposite one another, and for this purpose a crescent-shaped inner cover (12) of the ventilator housing is eccentrically arranged, characterized in that the housing parts of the ventilator housing (11) which are between the inlet opening (27) and the outlet opening (26) are situated at circular cylindrically-shaped inner surfaces (8, 9) of the apparatus housing (1) with if necessary a slight clearance, the inner end of the first flow duct (13) being associated with one end of these inner surfaces (8, 9) and the inner end of the second flow duct (14) being associated with the other end, moreover the inlet and outlet openings of the ventilator housing (11) as well as the circular cylindrically-shaped inner surfaces (8, 9) of the apparatus housing (1) also extending in each case over approximately 90°.

2. Apparatus according to claim 1, characterized in that the ventilator housing (11) is mounted only in a rotatable manner on a front wall (2) of the apparatus or on a cover of this front wall, the free end (24) of the essentially tubular or pot-like ventilator housing (11) being disposed on the inner surface of the rear wall (7) of the apparatus.

3. Apparatus according to claims 1 or 2, characterized in that the ventilator housing (11) is connected in a rotatably rigid manner to a rotating member (34) on the outer side of the front wall (2) of the apparatus or the cover thereof, the rotating member (34) or the ventilator housing (11) being mounted in a bore hole of the front wall (2) of the apparatus or the cover thereof.

4. Apparatus according to claim 3, characterized in that the rotating member (34) has a rotating position indicator member (35), in particular an indicator-like rotating toggle, which with an indicator scale or the like together forms an indicator apparatus on the outer side of the front wall (2) of the apparatus.

5. Apparatus according to at least one of the preceding claims, characterized in that the first and the second flow ducts (13, 14) extend in the extension of one another, the outer end of the first duct (13) being associated with the base (3) of the apparatus and the outer end of the second duct (14) being associated with the rear wall (7) of the apparatus.

6. Apparatus according to at least one of the preceding claims, characterized in that the first and the second flow ducts (13, 14) are formed by means of insulating material and the ventilator housing (11) is formed by synthetic materials, in particular material with sound absorbing properties.
